# DEMANDE DE BREVET EUROPEEN

(11) **EP 3 716 230 A1**
(43) Date de publication de la demande: **30.09.2020**
(21) Numéro de dépôt: 20164492.9
(22) Date de dépôt: 20.03.2020
(51) Int. Cl.: G07C 9/00

(54) **DISPOSITIF D'OUVERTURE ET DE FERMETURE DE PORTE AVEC CONTROLE D'ACCES, SYSTEME INTEGRANT UN TEL DISPOSITIF, ET PROCEDE CORRESPONDANT**

(30) Priorité: 29.03.2019 FR 1903325
(71) Demandeur: Decayeaux, Antoine, 80210 Feuquieres en Vimeu (FR); Decayeux, Stéphane, 80100 Abbeville (FR)
(72) Inventeur: Decayeaux, Antoine, 80210 Feuquieres en Vimeu (FR); Decayeux, Stéphane, 80100 Abbeville (FR)
(74) Mandataire: Hirsch & Associés

(57) **Abrégé**

L'invention concerne un dispositif d'ouverture et de fermeture d'une porte comprenant des moyens de fermeture aptes à être activés dans une première position dans laquelle la porte est fermée et verrouillée et dans une deuxième position dans laquelle la porte est ouverte, lequel dispositif comprend des moyens électroniques de commande (4) comportant des moyens de communication (5) configurés pour réceptionner par voie non filaire un code d'ouverture (12) et comprend des moyens de validation (6) configurés pour déterminer si un code de d'ouverture (12) reçu par voie non filaire par les moyens de communication (5) est valide et pour activer les moyens de fermeture dans la deuxième position en cas de validation par les moyens de validation (6) d'un code d'ouverture (12) reçu par les moyens de communication (5).

## Description

### Domaine Technique

La présente invention concerne un dispositif d'ouverture et de fermeture de porte avec contrôle d'accès, un système de gestion de l'ouverture et de la fermeture de portes intégrant ce dispositif, ainsi qu'un procédé d'ouverture d'une porte par un tel système. L'invention trouve notamment une application à l'ouverture de portes dans un bâtiment, avec contrôle d'accès.

### Etat de la Technique

Il est connu d'équiper une porte d'un dispositif électronique apte à actionner la fermeture ou l'ouverture d'une porte. Dans de tels systèmes, la porte est pourvue d'une serrure équipée d'un cylindre motorisé associé à un module électronique qui communique avec une application distante configurée pour envoyer un signal de type Bluetooth au module électronique pour ouvrir la porte. D'autres systèmes sont basés sur la saisie d'un code sur un appareil à proximité, qui active le cylindre motorisé pour ouverture de la porte.

Tous ces systèmes connus nécessitent un appareillage spécifique et coûteux de la serrure de la porte, notamment un cylindre motorisé et une électronique de commande correspondante. En outre, dans le cas d'un contrôle d'accès, la serrure est généralement équipée d'un dispositif d'authentification de l'utilisateur et connectée à un système de contrôle distant pour la mise en œuvre d'un processus d'authentification complexe.

Un des buts de l'invention est donc de résoudre notamment les problèmes précités. Ainsi, l'invention a notamment pour objectif de proposer un dispositif, un système et un procédé, qui permettent à un utilisateur authentifié d'accéder facilement à un bâtiment ou à un volume intérieur fermé par une porte, avec un appareillage de la porte simple, et qui permettent une mise en œuvre simple et efficace d'un procédé d'authentification de l'utilisateur pour ouverture de la porte.

### Résumé de l'invention

L'invention a ainsi pour objet, selon un premier aspect, un dispositif d'ouverture et de fermeture d'une porte comprenant des moyens de fermeture aptes à être activés dans une première position dans laquelle la porte est fermée et verrouillée et dans une deuxième position dans laquelle la porte est ouverte, lequel dispositif comprend des moyens électroniques de commande comportant d'une part des moyens de communication configurés pour réceptionner par voie non filaire un code d'ouverture, et d'autre part des moyens de validation configurés pour déterminer si un code de d'ouverture reçu par voie non filaire par les moyens de communication est valide et activer les moyens de fermeture dans la deuxième position en cas de validation par les moyens de validation d'un code d'ouverture reçu par les moyens de communication .

Suivant certains modes de réalisation, le dispositif comprend en outre une ou plusieurs des caractéristiques suivantes, prises isolément ou suivant toutes les combinaisons techniquement possibles ;
- les moyens de communication sont configurés pour réceptionner par voie non-filaire un code d'ouverture crypté, et en ce que les moyens de validation sont configurés pour décrypter un code d'ouverture crypté avant de déterminer si ledit code d'ouverture est valide ;
- les moyens de communication comprennent encore des moyens de contrôle d'accès comprenant une base de données sous la forme d'une interface d'affichage et/ou de saisie de valeurs de certains champs de cette base de données ;
- les identifiants IDU des utilisateurs, en association avec des autorisations d'ouverture de porte sont stockés dans cette base de données,
- les moyens de contrôle d'accès sont configurés pour recevoir un identifiant d'utilisateur IDU et un identifiant de porte, pour vérifier s'il existe pour l'utilisateur identifié par l'identifiant d'utilisateur IDU reçu dans la base de données une autorisation d'ouverture de porte, correspondant à la porte identifiée par l'identifiant de porte reçu ;
- s'il existe une telle autorisation valide dans la base de données, les moyens de contrôle d'accès envoient le code d'ouverture de porte au dispositif d'ouverture et de fermeture, par l'intermédiaire d'un dispositif utilisateur portable ;
- le dispositif utilisateur portable destiné à être porté et utilisé par l'utilisateur est identifié par l'identifiant d'utilisateur IDU ;
- le dispositif utilisateur comprend un téléphone portable identifié par son code IMEI, ce code IMEI jouant alors le rôle d'identifiant utilisateur ;
- chaque porte est identifiée par son identifiant de porte stocké en association avec le code d'ouverture de porte ;
- les moyens électroniques de commande sont configurés pour activer les moyens de fermeture dans la première position après un laps de temps déterminé qui suit l'activation des moyens de fermeture dans la deuxième position ;
- des moyens d'affichage d'un identifiant de la porte qu'il est destiné à ouvrir ou fermer ;
- des moyens d'émission d'un identifiant de porte de la porte que cet identifiant est destiné à ouvrir ou fermer.

L'invention a également pour objet, selon un deuxième aspect, un système.de gestion de l'ouverture et de la fermeture d'une ou plusieurs portes, comprenant, pour chacune desdites portes, un dispositif d'ouverture et de fermeture et des moyens informatiques de contrôle d'accès à distance configurés pour vérifier si un utilisateur donné identifié par un identifiant d'utilisateur IDU est autorisé à ouvrir une porte donnée identifiée par un identifiant de porte et pour envoyer un code d'ouverture de porte audit dispositif d'ouverture et de fermeture en cas d'autorisation.

Suivant certains modes de réalisation, le système comprend en outre une ou plusieurs des caractéristiques suivantes, prises isolément ou suivant toutes les combinaisons techniquement possibles :
- les moyens de contrôle d'accès sont configurés pour envoyer un code d'ouverture de porte crypté au dispositif d'ouverture et de fermeture de la porte donnée en cas d'autorisation ;
- les moyens de contrôle d'accès comprennent une base de données dans laquelle sont stockés des identifiants d'utilisateurs IDU en association avec des autorisations d'ouverture de porte, chaque porte donnée étant identifiée par un identifiant de porte en association avec un code d'ouverture de porte, lesdits moyens de contrôle d'accès étant configurés pour recevoir un identifiant d'utilisateur IDU et un identifiant de porte, pour vérifier dans la base de données si une autorisation d'ouverture de porte, correspondant à la porte donnée identifiée par l'identifiant de porte reçu, existe pour l'utilisateur identifié par l'identifiant d'utilisateur IDU reçu, et, si oui, pour envoyer le code d'ouverture de porte audit dispositif d'ouverture et de fermeture ;
- un dispositif utilisateur portable destiné à être porté et utilisé par un utilisateur, ledit dispositif utilisateur étant identifié par l'identifiant d'utilisateur IDU et comprenant des moyens communication configurés, d'une part pour obtenir l'identifiant de porte de la porte donnée et pour transmettre l'identifiant d'utilisateur IDU et l'identifiant de porte aux moyens de contrôle d'accès, et d'autre part pour recevoir le code d'ouverture de la porte de la part des moyens de contrôle d'accès et transmettre ce code d'ouverture de la porte aux moyens de validation du dispositif d'ouverture et de fermeture ;
- des moyens d'affichage de l'identifiant de porte, associés à la porte donnée ;
- le dispositif utilisateur comprend des moyens de lecture configurés pour lire l'identifiant de porte depuis les moyens d'affichage ;
- le dispositif d'ouverture et de fermeture associé à la porte donnée comprend des moyens d'émission de l'identifiant de porte, et en ce que les moyens de communication du dispositif utilisateur sont configurés pour recevoir l'identifiant de porte de la part des moyens d'émission du dispositif d'ouverture et de fermeture.

L'invention a également pour objet, selon un troisième aspect, un procédé d'ouverture d'une porte donnée par un utilisateur donné, par l'intermédiaire d'un dispositif d'ouverture et de fermeture dans un système de gestion de l'ouverture et de la fermeture d'une ou plusieurs portes dont ladite porte donnée, comprenant :
- une étape d'obtention d'identifiant, par les moyens de contrôle d'accès dudit système, pour obtenir l'identifiant de porte de la porte donnée et l'identifiant d'utilisateur IDU de l'utilisateur donné,
- une étape de vérification d'autorisation, par les moyens de contrôle d'accès, pour vérifier l'autorisation d'accès associée à l'identifiant d'utilisateur IDU et l'identifiant de porte obtenus,
- en cas d'autorisation, une étape de transmission de code d'ouverture, par les moyens de contrôle d'accès, pour transmettre un code d'ouverture de porte au dispositif d'ouverture et de fermeture de la porte donnée,
- une étape de vérification de validité, par les moyens de validation du dispositif d'ouverture et de fermeture de la porte donnée, pour valider le code d'ouverture de porte reçu,
- en cas de validation, une étape d'activation des moyens de fermeture dans la deuxième position.

Suivant certains modes de mise en œuvre, le procédé comprend en outre une ou plusieurs des caractéristiques suivantes, prises isolément ou suivant toutes les combinaisons techniquement possibles ;
- le code d'ouverture transmis par les moyens de contrôle d'accès et reçu par le dispositif d'ouverture et de fermeture est crypté, les moyens de contrôle d'accès, pour transmettre un code d'ouverture de porte au dispositif d'ouverture et de fermeture de la porte donnée comprennent un téléphone portable identifié par son code IMEI, ce code IMEI jouant alors le rôle d'identifiant utilisateur,
- l'étape d'obtention d'identifiant comprend une étape d'obtention de l'identifiant de porte par un dispositif utilisateur portable identifié par un identifiant utilisateur IDU, et une étape de transmission de l'identifiant de porte et de l'identifiant utilisateur IDU par le dispositif utilisateur aux moyens de contrôle d'accès,
- l'étape d'obtention de l'identifiant de porte comprend une étape d'affichage de l'identifiant de porte sur ou à proximité du dispositif d'ouverture et de fermeture et une étape de lecture dudit identifiant de porte par le dispositif utilisateur,
- l'étape d'obtention de l'identifiant de porte comprend une étape de transmission de l'identifiant de porte par le dispositif d'ouverture et de fermeture et une étape de réception dudit identifiant de porte par le dispositif utilisateur,
- une étape d'activation des moyens de fermeture dans la première position après un laps de temps déterminé qui suit l'activation de ces dits moyens de fermeture dans la deuxième position.

Ainsi, le dispositif, le système et le procédé de l'invention, permettent la gestion de l'accès à un bâtiment ou un volume intérieur fermé par une porte, de manière simple et efficace, sans appareillage complexe de la porte ou de la serrure de celle-ci.

### Brève description des figures.

Les caractéristiques et avantages de l'invention apparaitront à la lecture de la description qui va suivre, donnée uniquement à titre d'exemple, et non limitative, en référence aux figures annexées suivantes :
La figure 1 est une représentation schématique d'un exemple de système et de dispositif de l'invention pour l'ouverture et la fermeture d'une porte de bâtiment.
La figure 2 est une représentation schématique et fonctionnelle de l'exemple de la figure 1.

### Description des modes de réalisation

Dans l'exemple représenté sur les figures 1 et 2, il est donc question de l'accès à un bâtiment 19, par l'intermédiaire d'une porte 1.

Un dispositif d'ouverture et de fermeture selon l'invention est disposé au niveau de la porte 1. Ce dispositif comprend notamment des moyens de fermeture aptes à être activés dans une première position dans laquelle la porte 1 est fermée et verrouillée et dans une deuxième position dans laquelle la porte 1 est ouverte.

Ces moyens de fermeture peuvent être par exemple une fermeture à moteur, une fermeture de type électroaimant, une fermeture à ventouse, une gâche électrique, avec un actionneur correspondant.

De moyens électroniques de commande 4 sont prévus pour permettre l'ouverture et la fermeture de la porte 1. Ces moyens de fermeture comportent des moyens de communication 5 et des moyens de validation 6. Les moyens de communication 5 sont configurés pour réceptionner par voie non filaire un code d'ouverture 12. Les moyens de validation 6 sont configurés pour déterminer si un code de d'ouverture 12 reçu par voie non filaire par les moyens de communication 5 est valide. Si un tel code d'ouverture 12 reçu est déterminer comme étant valide, les moyens de validations 6 activent les moyens de fermeture dans la deuxième position, c'est-à-dire la position dans laquelle la porte 1 est ouverte.

Le système de gestion de l'ouverture et de la fermeture de la porte 1 selon l'invention comprend donc ce dispositif d'ouverture et de fermeture tel que présenté ci-dessus, et des moyens de informatiques de contrôle d'accès 7 à distance.

Ces moyens de contrôle d'accès 7 sont configurés pour vérifier si un utilisateur donné 2, 3, identifié par un identifiant d'utilisateur IDU, est autorisé à ouvrir la porte 1 identifiée par un identifiant de porte 11. S'il est déterminé que l'utilisateur 2, 3 est autorisé à ouvrir la porte 1, alors les moyens de contrôles d'accès 7 envoient un code d'ouverture 12 de porte au dispositif d'ouverture et de fermeture.

Le code d'ouverture 12 peut être envoyé crypté par les moyens de contrôle d'accès 7. Dans ce cas, les moyens de validation 6 du dispositif de fermeture et d'ouverture sont configurés pour décrypter ce code d'ouverture 12 crypté avant de déterminer si ce code d'ouverture 12 est valide.

On prévoit des moyens d'affichage de l'identifiant 11 de la porte 1, sur ou à proximité de la porte 1. Pour simplifier la figure, ces moyens d'affichage portent la même référence 11 que l'identifiant de porte 11.

Il peut s'agir d'une étiquette portant un code-barre, ou un QR-code, ou d'un écran digital affichant ce code.

Alternativement, ou en combinaison, le dispositif d'ouverture et de fermeture peut comprendre des moyens d'émission de l'identifiant de porte 11.

Dans le système de gestion de l'invention, les moyens de contrôle d'accès 7 comprennent une base de données, représentée schématiquement sur la figure 2 sous la forme d'une interface 15 d'affichage et/ou de saisie de valeurs de certains champs de cette base de données.

Dans cette base de données sont stockés les identifiants IDU des utilisateurs 2, 3 en association avec des autorisations d'ouverture de porte 8, 9.

D'autre part, chaque porte 1 est identifiée par son identifiant de porte 11 stocké en association avec le code d'ouverture 12 de porte.

Les moyens de contrôle d'accès 7 sont ainsi configurés pour recevoir un identifiant d'utilisateur IDU et un identifiant de porte 11, pour vérifier dans la base de données si une autorisation d'ouverture de porte 8, 9, correspondant à la porte 1 identifiée par l'identifiant de porte 11 reçu, existe pour l'utilisateur 2, 3 identifié par l'identifiant d'utilisateur IDU reçu. Si une telle autorisation 8, 9 valide existe dans la base de données, les moyens de contrôle d'accès 7 envoient le code d'ouverture 12 de porte au dispositif d'ouverture et de fermeture, par l'intermédiaire d'un dispositif utilisateur portable 13, 14 (seule le dispositif 13 est représenté sur la figure 2 pour simplifier), comme cela va être expliqué plus précisément ci-après.

Le dispositif utilisateur 13, 14 portable est donc destiné à être porté et utilisé par l'utilisateur 2, 3. Ce dispositif utilisateur 13, 14 est identifié par l'identifiant d'utilisateur IDU. Par exemple, ce dispositif utilisateur 13, 14 peut être un téléphone portable identifié par son code IMEI. Ce code IMEI peut alors jouer le rôle d'identifiant utilisateur. Autrement dit, c'est l'identifiant du matériel constitué par le dispositif utilisateur 13, 14 qui joue le rôle d'identifiant utilisateur IDU.

Le dispositif utilisateur 13, 14, tel qu'un téléphone portable donc, comprend des moyens communication. Ces moyens de communication sont configurés pour obtenir l'identifiant de porte 11 de la porte 1 et pour transmettre l'identifiant d'utilisateur IDU et l'identifiant de porte 11 aux moyens de contrôle d'accès 7. Par ailleurs, ces moyens de communication sont également configurés pour recevoir le code d'ouverture 12 de la porte 1 de la part des moyens de contrôle d'accès 7 et transmettre ce code d'ouverture 12 de la porte 1 aux moyens de validation 6 du dispositif d'ouverture et de fermeture.

Le dispositif utilisateur 13, 14 comprend en outre des moyens de lecture configurés pour lire l'identifiant de porte 11 depuis les moyens d'affichage. Par exemple, lorsque l'identifiant de porte 11 est affiché sous la forme d'un code de type QR-code, le dispositif utilisateur 13, 14 comprend des moyens permettant de scanner ce code.

Les moyens de communication du dispositif utilisateur 13, 14 peuvent en outre être configurés pour recevoir l'identifiant de porte 11 de la part des moyens d'émission du dispositif d'ouverture et de fermeture, dans le cas où cet identifiant de porte 11 est effectivement émis par le dispositif d'ouverture et de fermeture.

Ainsi, le procédé pour ouvrir la porte 1 pour l'utilisateur 2, 3, par l'intermédiaire du dispositif d'ouverture et de fermeture tel que présenté ci-dessus, dans le système de gestion de l'ouverture et de la fermeture de portes également tel que présenté ci-dessus, se déroule de la manière suivante.

Lors d'une étape d'obtention d'identifiant, les moyens de contrôle d'accès 7 du système obtiennent l'identifiant de porte 11 de la porte 1 et l'identifiant d'utilisateur IDU de l'utilisateur 2 ou 3 (2 dans notre exemple).

Cette étape d'obtention d'identifiant comprend une étape d'obtention de l'identifiant de porte 11 par le dispositif utilisateur 13, 14 portable identifié par l'identifiant utilisateur IDU, et une étape de transmission de l'identifiant de porte 11 et de l'identifiant utilisateur IDU par le dispositif utilisateur 13, 14 aux moyens de contrôle d'accès 7.

Cette étape d'obtention de l'identifiant de porte 11 comprend une étape d'affichage de l'identifiant de porte 11 sur ou à proximité du dispositif d'ouverture et de fermeture, et une étape de lecture de l'identifiant de porte 11 par le dispositif utilisateur 13, 14. Alternativement, ou en combinaison, l'étape d'obtention de l'identifiant de porte 11 comprend une étape de transmission de l'identifiant de porte 11 par le dispositif d'ouverture et de fermeture et une étape de réception de l'identifiant de porte 11 par le dispositif utilisateur 13, 14.

Lors d'une étape de vérification d'autorisation, les moyens de contrôle d'accès 7 vérifient l'autorisation d'accès 8, 9 associée à l'identifiant d'utilisateur IDU et l'identifiant de porte 11 obtenus.

Si l'autorisation est accordée, les moyens de contrôle d'accès 7 transmettent, lors d'une étape de transmission, un code, éventuellement crypté, d'ouverture 12 de porte au dispositif d'ouverture et de fermeture de la porte 1.

Lors d'une étape de vérification de validité, les moyens de validation 6 du dispositif d'ouverture et de fermeture de la porte 1 déterminent la validité du code d'ouverture 12 de porte reçu, après éventuel décryptage de ce code d'ouverture 12.

Si le code d'ouverture de porte 12 est validé, lors d'une étape d'activation, les moyens de fermeture sont activés dans la deuxième position, c'est-à-dire la position dans laquelle la porte 1 est ouverte.

Pour la fermeture de la porte 1, on prévoit une temporisation. Ainsi, les moyens de fermeture sont activés dans la première position, c'est-à-dire la position dans laquelle la porte 1 est fermée, après un laps de temps déterminé qui suit l'activation de ces moyens de fermeture dans la deuxième position, c'est-à-dire la position dans laquelle la porte 1 est ouverte.

Ainsi, l'utilisateur 2, 3 se présente devant la porte 1 et scanne le code d'identification de porte 11 affiché sur ou à proximité de la porte 1 ou des moyens de commande 4, avec le dispositif utilisateur 13, 14.

Les moyens de communication du dispositif utilisateur 13, 14 transmettent le code d'identification de porte 11 ainsi que l'identifiant du dispositif utilisateur 13, 14, tel que le code IMEI d'un téléphone portable, faisant office d'identifiant utilisateur IDU, aux moyens de contrôle d'accès 7 distant accessibles via un réseau de communication 17. L'autorisation d'accès 8, 9 pour l'accès de l'utilisateur 2, 3 d'identifiant IDU à la porte 1 d'identifiant 11, est vérifiée dans une base de données 15 par les moyens de contrôle d'accès 7. Si une telle autorisation d'accès 8, 9 est effectivement présente dans la base de données, les moyens de contrôle d'accès transmettent le code d'ouverture de porte 12, éventuellement crypté, associé à l'identifiant de porte 11 au dispositif utilisateur 13, 14. Ce code d'ouverture de porte 12 est transmis à son tour par le dispositif utilisateur 13, 14 aux moyens électroniques de commande 4 du dispositif d'ouverture et de fermeture. Le code, d'ouverture de porte 12, après éventuel décryptage, est vérifié par les moyens de validation 6, pour activer ou non les moyens de fermeture dans la deuxième position (ouverture de la porte 1) en fonction du résultat de la vérification.

Les autorisations d'accès 8, 9 peuvent être permanentes ou temporaires. Ce caractère permanent ou temporaire est stocké dans la base de données sous la forme d'un champ 8. Dans le cas d'une autorisation d'accès temporaire, un champ 9 renseigne une plage horaire ou une période d'autorisation d'accès.

Ces droits d'accès 8, 9, et certains paramétrages du système, sont accessibles et modifiables par un administrateur au moyen de l'interface 15. Ils peuvent être créés à distance par l'administrateur de la porte 1 en question.

Les événements d'accès sont enregistrés dans le système de gestion, offrant ainsi une traçabilité des accès à chacune des portes gérées par le système.

La présente description est donnée à titre d'exemple et n'est pas limitative de l'invention. En particulier, l'invention ne se limite pas à la gestion de l'ouverture et de la fermeture d'une porte d'un bâtiment. Elle s'étend en effet à la gestion de l'ouverture d'une porte fermant un volume intérieur, telle qu'une porte de coffre-fort ou de meuble.

Également, l'invention ne se limite pas à la gestion de l'ouverture d'une porte unique, mais s'étend à la gestion d'un ensemble de plusieurs portes, ces portent fermant le même volume intérieur ou plusieurs volumes intérieurs différents.

## Revendications

1. Dispositif d'ouverture et de fermeture d'une porte (1) comprenant des moyens de fermeture aptes à être activés dans une première position dans laquelle la porte (1) est fermée et verrouillée et dans une deuxième position dans laquelle la porte (1) est ouverte,
**caractérisé en ce qu'**il comprend :
- des moyens électroniques de commande (4) comportant des moyens de communication (5) configurés pour réceptionner par voie non filaire un code d'ouverture (12), et
- des moyens de validation (6) configurés pour déterminer si un code de d'ouverture (12) reçu par voie non filaire par les moyens de communication (5) est valide et activer les moyens de fermeture dans la deuxième position en cas de validation par les moyens de validation (6) d'un code d'ouverture (12) reçu par les moyens de communication (5).

2. Dispositif selon la revendication 1, **caractérisé en ce que** :
- les moyens de communication (5) sont configurés pour réceptionner par voie non filaire un code d'ouverture (12) crypté, et
- les moyens de validation (6) sont configurés pour décrypter un code d'ouverture (12) crypté avant de déterminer si ledit code d'ouverture (12) est valide.

3. Dispositif selon la revendication 1 ou 2, **caractérisé en ce qu'**il comprend encore des moyens de contrôle d'accès (7) comprenant une base de données sous la forme d'une interface (15) d'affichage et/ou de saisie de valeurs de certains champs de cette base de données.

4. Dispositif selon la revendication 3, **caractérisé en ce que** dans cette base de données sont stockés les identifiants IDU des utilisateurs (2, 3) en association avec des autorisations d'ouverture de porte (8, 9).

5. Dispositif selon l'une quelconque des revendications 3 à 4, **caractérisé en ce que** les moyens de contrôle d'accès (7) sont configurés pour recevoir un identifiant d'utilisateur IDU et un identifiant de porte (11) pour vérifier s'il existe pour l'utilisateur (2, 3) identifié, une autorisation d'ouverture de porte (8, 9), correspondant à la porte (1) identifiée reçue-dans la base de données.

6. Dispositif selon la revendication 5, **caractérisé en ce que**, s'il existe une telle autorisation (8, 9) valide dans la base de données, les moyens de contrôle d'accès (7) envoient le code d'ouverture (12) de porte au dispositif d'ouverture et de fermeture, par l'intermédiaire d'un dispositif utilisateur portable (13, 14).

7. Dispositif selon la revendication 6, **caractérisé en ce que** le dispositif utilisateur (13, 14) portable destiné à être porté et utilisé par l'utilisateur (2, 3) est identifié par l'identifiant d'utilisateur IDU.

8. Dispositif selon la revendication 7, **caractérisé en ce que**, le dispositif utilisateur (13, 14) comprend un téléphone portable identifié par son code IMEI, ce code IMEI jouant alors le rôle d'identifiant utilisateur.

9. Dispositif selon une quelconque des revendication 1 à 8, **caractérisé en ce que** chaque porte (1) est identifiée par son identifiant de porte (11) stocké en association avec le code d'ouverture (12) de porte.

10. Dispositif selon l'une quelconque des revendications 1 à 9, **caractérisé en ce que** les moyens électroniques de commande (4) sont configurés pour activer les moyens de fermeture dans la première position après un laps de temps déterminé qui suit l'activation des moyens de fermeture dans la deuxième position.

11. Dispositif selon l'une quelconque des revendications 1 à 10, **caractérisé en ce qu'**il comprend des moyens d'affichage (11) d'un identifiant (11) de la porte (1) qu'il est destiné à ouvrir ou fermer.

12. Dispositif selon l'une quelconque des revendications 1 à 11, **caractérisé en ce qu'**il comprend des moyens d'émission d'un identifiant de porte (11) de la porte (1) qu'il est destiné à ouvrir ou fermer.

13. Système de gestion de l'ouverture et de la fermeture d'une ou plusieurs portes (1), **caractérisé en ce qu'**il comprend, pour chacune desdites portes (1), un dispositif d'ouverture et de fermeture selon l'une quelconque des revendications 1 à 2, et des moyens informatiques de contrôle d'accès (7) à distance configurés pour vérifier si un utilisateur donné (2, 3) identifié par un identifiant d'utilisateur (IDU) est autorisé à ouvrir une porte donnée (1) identifiée par un identifiant de porte (11) et pour envoyer un code d'ouverture (12) de porte audit dispositif d'ouverture et de fermeture en cas d'autorisation.

14. Système selon la revendication 13, **caractérisé en ce que** les moyens de contrôle d'accès (7) sont configurés pour envoyer un code d'ouverture (12) de porte crypté au dispositif d'ouverture et de fermeture de la porte donnée (1) en cas d'autorisation.

15. Système selon la revendication 13 et 14, **caractérisé en ce que** les moyens de contrôle d'accès (7) comprennent une base de données dans laquelle sont stockés des identifiants d'utilisateurs (IDU) en association avec des autorisations d'ouverture de porte (8, 9), chaque porte donnée (1) étant identifiée par un identifiant de porte (11) en association avec un code d'ouverture (12) de porte, lesdits moyens de contrôle d'accès (7) étant configurés pour recevoir un identifiant d'utilisateur (IDU) et un identifiant de porte (11), pour vérifier dans la base de données si une autorisation d'ouverture de porte, correspondant à la porte donnée (1) identifiée par l'identifiant de porte (11) reçu, existe pour l'utilisateur (2, 3) identifié par l'identifiant d'utilisateur (IDU) reçu, et, si oui, pour envoyer le code d'ouverture (12) de porte audit dispositif d'ouverture et de fermeture.

16. Système selon l'une quelconque des revendications 13 à 15, **caractérisé en ce qu'**il comprend un dispositif utilisateur (13, 14) portable destiné à être porté et utilisé par un utilisateur (2, 3), ledit dispositif utilisateur (13, 14) étant identifié par l'identifiant d'utilisateur (IDU) et comprenant des moyens communication configurés, d'une part pour obtenir l'identifiant de porte (11) de la porte donnée (1) et pour transmettre l'identifiant d'utilisateur (IDU) et l'identifiant de porte (11) aux moyens de contrôle d'accès (7), et d'autre part pour recevoir le code d'ouverture (12) de la porte (1) de la part des moyens de contrôle d'accès (7) et transmettre ce code d'ouverture (12) de la porte (1) aux moyens de validation (6) du dispositif d'ouverture et de fermeture.

17. Système selon la revendication 16, **caractérisé en ce que** le dispositif d'ouverture et de fermeture associé à la porte donnée (1) comprend des moyens d'affichage (11) de l'identifiant de porte (11), et **en ce que** le dispositif utilisateur (13, 14) comprend des moyens de lecture configurés pour lire l'identifiant de porte (11) depuis les moyens d'affichage.

18. Système selon l'une quelconque des revendications 16 et 17, **caractérisé en ce que** le dispositif d'ouverture et de fermeture associé à la porte donnée (1) comprend des moyens d'émission de l'identifiant de porte (11), et **en ce que** les moyens de communication du dispositif utilisateur (13, 14) sont configurés pour recevoir l'identifiant de porte (11) de la part des moyens d'émission du dispositif d'ouverture et de fermeture.

19. Procédé d'ouverture d'une porte donnée (1) par un utilisateur donné, par l'intermédiaire d'un dispositif d'ouverture et de fermeture selon l'une quelconque des revendications 1 à 12, dans un système de gestion de l'ouverture et de la fermeture d'une ou plusieurs portes dont ladite porte donnée (1) selon l'une quelconque des revendications 13 à 18, comprenant :
- une étape d'obtention d'identifiant, par les moyens de contrôle d'accès (7) dudit système, pour obtenir l'identifiant de porte (11) de la porte donnée (1) et l'identifiant d'utilisateur (IDU) de l'utilisateur donné,
- une étape de vérification d'autorisation, par les moyens de contrôle d'accès (7), pour vérifier l'autorisation d'accès associée à l'identifiant d'utilisateur (IDU) et l'identifiant de porte (11) obtenus :
- en cas d'autorisation, une étape de transmission de code d'ouverture, par les moyens de contrôle d'accès (7), pour transmettre un code d'ouverture (12) de porte au dispositif d'ouverture et de fermeture de la porte donnée (1),
- une étape de vérification de validité, par les moyens de validation (6) du dispositif d'ouverture et de fermeture de la porte donnée (1), pour valider le code d'ouverture (12) de porte reçu,
- en cas de validation, une étape d'activation des moyens de fermeture dans la deuxième position.

20. Procédé selon la revendication 19, **caractérisé en ce que** le code d'ouverture (12) transmis par les moyens de contrôle d'accès (7) et reçu par le dispositif d'ouverture et de fermeture est crypté, et **en ce que** les moyens de contrôle d'accès (7), pour transmettre un code d'ouverture (12) de porte au dispositif d'ouverture et de fermeture de la porte donnée (1) comprennent un téléphone portable identifié par son code IMEI, ce code IMEI jouant alors le rôle d'identifiant utilisateur.

21. Procédé selon l'une quelconque des revendications 19 et 20, **caractérisé en ce que** l'étape d'obtention d'identifiant comprend une étape d'obtention de l'identifiant de porte (11) par un dispositif utilisateur (13, 14) portable identifié par un identifiant utilisateur (IDU), et une étape de transmission de l'identifiant de porte (11) et de l'identifiant utilisateur (IDU) par le dispositif utilisateur (13, 14) aux moyens de contrôle d'accès (7).

22. Procédé selon la revendication 21, **caractérisé en ce que** l'étape d'obtention de l'identifiant de porte (11) comprend une étape d'affichage de l'identifiant de porte (11) sur ou à proximité du dispositif d'ouverture et de fermeture, et une étape de lecture dudit identifiant de porte (11) par le dispositif utilisateur (13, 14).

23. Procédé selon l'une quelconque des revendications 21 et 22, **caractérisé en ce que** l'étape d'obtention de l'identifiant de porte (11) comprend une étape de transmission de l'identifiant de porte (11) par le dispositif d'ouverture et de fermeture et une étape de réception dudit identifiant de porte (11) par le dispositif utilisateur (13, 14).
